# EUROPÄISCHE PATENTSCHRIFT

(11) **EP 0 801 801 B1**
(45) Veröffentlichungstag und Bekanntmachung des Hinweises auf die Patenterteilung: **03.06.1998**
(21) Anmeldenummer: 94922260.8
(22) Anmeldetag: 05.07.1994
(51) Int. Cl.: H01H 27/00

(54) **SICHERHEITSSCHALTER**
SAFETY SWITCH
INTERRUPTEUR DE SECURITE

(30) Priorität: 23.08.1993 DE 4328297
(43) Veröffentlichungstag der Anmeldung: 22.10.1997
(73) Patentinhaber: EUCHNER GmbH + Co., 70771 Leinfelden-Echterdingen (DE)
(72) Erfinder: RAPP, Werner, D-73312 Geislingen (DE)
(74) Vertreter: Patentanwälte Bartels und Partner
(86) Internationale Anmeldenummer: EP9402202
(87) Internationale Veröffentlichungsnummer: WO9506323

(56) Entgegenhaltungen:
- EP-A- 0 553 885
- DE-A- 3 710 079
- DE-A- 4 134 083

## Beschreibung

Die Erfindung betrifft einen Sicherheitsschalter, der die Merkmale des Oberbegriffs des Anspruches 1 aufweist.

Sicherheitsschalter werden überall dort eingesetzt, wo sichergestellt werden muß, daß eine Tür, ein Deckel oder dgl., welche im geschlossenen Zustand den Zugang zum Sicherheitsbereich einer Maschine verhindern, nur geöffnet werden kann, wenn die Maschine abgeschaltet ist, und ein Einschalten der Maschine nur möglich ist, wenn die Tür oder dgl. geschlossen ist. Wenn außerdem verhindert werden muß, daß nicht bereits mit dem Abschalten der Maschine, sondern erst dann, wenn die Maschine zum Stillstand gekommen ist, der Schlüssel aus dem Schlüsselkanal des Sicherheitsschalters herausgezogen und damit die Tür oder dgl. geöffnet werden kann, weisen die Sicherheitsschalter zusätzlich eine Sperrvorrichtung auf, die bewirkt, daß der Schlüssel während der der Auslaufzeit entsprechenden Zeitspanne im Schlüsselkanal festgehalten wird. Bekannte Sicherheitsschalter weisen zu diesem Zwecke einen Elektromagneten auf, der im erregten Zustand entweder einen Riegel in der Verriegelungsstellung hält oder den von einer vorgespannten Feder in der Verriegelungsstellung gehaltenen Riegel aus der Verriegelungsstellung zurückzieht. Der Riegel wirkt dabei in seiner Verriegelungsstellung entweder mit dem Stößel zusammen oder unmittelbar mit dem Schlüssel.

Da diese bekannten Lösungen sowohl im Hinblick auf die Kosten als auch den Platzbedarf aufwendig sind, liegt der Erfindung die Aufgabe zugrunde, einen Sicherheitsschalter der eingangs genannten Art zu schaffen, dessen Sperrvorrichtung sich kostengünstig und raumsparend realisieren läßt. Diese Aufgabe löst ein Sicherheitsschalter mit den Merkmalen des Anspruches 1.

Da bei der erfindungsgemäßen Lösung ein Abschnitt des Stößels als Anker ausgebildet ist, ist im Vergleich zu Sicherheitsschaltern ohne Sperrvorrichtung nur der Statorteil des Elektromagneten als zusätzliches Bauteil erforderlich, was zu einer deutlichen Kostenreduzierung führt. Aber auch der Platzbedarf verringert sich zum einen dadurch, daß der Statorteil den Stößel umfaßt, zum anderen dadurch, daß Bauteile nicht erforderlich sind, welche die vom Statorteil erzeugte Magnetkraft in Form einer Sperrkraft auf den Stößel übertragen.

Die Sperrflanke, die am Stößel anliegt, wenn die Sperrvorrichtung wirksam ist, und dadurch ein Drehen des Schaltrades verhindert, was Voraussetzung für ein Herausziehen des Schlüssel aus dem Schlüsselkanal ist, kann durch die eine Flanke einer Rastvertiefung in der Kurvenbahn gebildet sein, in welche der Stößel in derjenigen Stellung des Schaltrades eingreifen kann, in welcher der Schlüssel vollständig in den Schlüsselkanal eingeführt und deshalb die zu sichernde Tür oder dgl. vollständig geschlossen ist.

Die Sperrvorrichtung kann wahlweise eine Magnetkraftverriegelung oder eine Federkraftverriegelung bewirken. Im erstgenannten Falle drückt der Elektromagnet den Stößel, in der Regel gegen die Kraft einer Feder, gegen die Kurvenbahn. Im zweitgenannten Falle wird der Stößel von einer vorgespannten Feder an die Kurvenbahn angedrückt. Der Elektromagnet entriegelt dann im erregten Zustand das Schaltrad.

Sofern die vom Statorteil des Elektromagneten auf den Stößel ausübbare Kraft ausreicht, um die für den Schlüssel vorgeschriebene Sperrkraft zu erzeugen oder die von einer vorgespannten Feder erzeugte Sperrkraft zu kompensieren, braucht zwischen der Sperrflanke und dem Stößel keine Selbsthemmung vorhanden zu sein. In der Regel wird es aber vorteilhafter sein, eine Selbsthemmung vorzusehen, weil dann eine wesentlich geringere Magnetkraft ausreicht, was zu einem kleineren und damit sowohl kostengünstigeren als auch raumsparenderen Elektromagneten führt.

Im folgenden ist die Erfindung anhand eines in der Zeichnung dargestellten Ausführungsbeispiels im einzelnen erläutert. Die einzige Figur zeigt einen schematisch dargestellten Schnitt des Ausführungsbeispiels in Richtung der Längsachse seines Stößels.

Ein als Ganzes mit 1 bezeichneter Sicherheitsschalter weist ein im Ausführungsbeispiel quaderförmiges Gehäuse 2 auf, das aus Metall oder Kunststoff bestehen kann. An die eine Stirnseite des Gehäuses 2 schließt sich das Gehäuse 3 eines Kopfteils an, das den Schlüsselkanal 4 für einen als Schalterbetätigungsglied dienenden Schlüssel 5 bildet. Das wie das Gehäuse 2 aus Metall oder Kunststoff bestehende Gehäuse 3 ist so ausgebildet, daß es nicht nur in der in der Figur dargestellten Position, sondern auch gegenüber dieser Position um 90° oder 180° gedreht mit dem Gehäuse 2 mittels nicht dargestellter Schrauben verbunden werden kann.

Im Gehäuse 2 ist in dessen Längsrichtung verschiebbar ein Stößel 6 gelagert. Sein unteres Ende ist in Anlage an einem mit dem Stößel 6 fluchtenden Betätigungsbolzen 7 eines Schalters 8, der wenigstens eine Schaltstrecke enthält, die geschlossen ist, wenn der Schlüssel vollständig in den Schlüsselkanal 4 eingeführt ist, und geöffnet ist, wenn der Schlüssel 5 aus dem Schlüsselkanal 4 herausgezogen ist.

Das obere Ende des Stößels 6 liegt an einer durch einen Abschnitt der Mantelfläche eines Schaltrades 9 gebildeten Kurvenbahn 10 an. Die Drehachse des im Gehäuse 3 gelagerten Schaltrades 9 kreuzt rechtwinklig die Längsachse des Stößels 6. Im Anschluß an das eine Ende der Kurvenbahn 10 ist das Schaltrad 9 mit einem radialen Einschnitt 11 versehen, an dessen eine Flanke ein Quersteg 5' des Schlüssels 5 in Anlage kommt, wenn der Schlüssel 5 in den Schlüsselkanal 4 eingeführt wird. An den Quersteg 5' schließt eine sich in Längsrichtung des Schlüssels 5 erstreckende Ausnehmung 5" an, in welche das Schaltrad 9 eingreift, wenn es beim Einführen des Schlüssels 5 in den Schlüsselkanal 4 vom Quersteg 5' in die in der Figur dargestellte Winkelposition mitgenommen wird. Nicht dargestellte, mittels des Schlüssels 5 betätigbare Verriegelungselemente verhindern, daß dann, wenn der Schlüssel sich außerhalb des Schlüsselkanals 4 befindet, das Schaltrad 9 mit einem Hilfsmittel, beispielsweise einem Schraubendreher oder einem Drahtstück, in die in der Zeichnung dargestellte Winkelposition gedreht werden kann.

Konzentrisch zum Stößel 6 ist im Gehäuse 2 der Statorteil 12 eines Elektromagneten angeordnet. Der den Stößel 6 umgebende Statorteil 12 ist über einen Halter oder dgl. mit dem Gehäuse 2 verbunden. Wie die Figur zeigt, weist der Stößel 6 einen Mittelabschnitt 6' auf, dessen Durchmesser im Vergleich zum Durchmesser der beiden Endabschnitte größer ist. Es kann deshalb der gesamte Stößel 6 aus einem ferromagnetischen Material bestehten. Die Länge dieses Mittelabschnittes 6' ist etwa gleich der axialen Länge des Statorteils 12, zwischen dessen Innenwand und Außenmantelfläche des Mittelabschnittes 6' nur ein relativ geringer Luftspalt vorhanden ist. Eine vorgespannte Schraubenfeder 13, welche den am Betätigungsbolzen 7 anliegenden Endabschnitt des Stößels 6 umgibt und mit ihrem vom Schalter 8 wegweisenden Ende an einer Schulter des Stößels 6 abgestützt ist, stützt sich andererseits an einer gehäusefesten Platte 14 ab und drückt deshalb das obere Ende des Stößels 6 an die Außenmantelfläche des Schaltrades 9 an. Dieses ist, wie die Figur zeigt, am anderen Ende der Kurvenbahn 10, das den geringsten Abstand von der Drehachse des Schaltrades 9 hat, mit einer Rastvertiefung 15 versehen, in die der Stößel 6 dank der Kraft der Schraubenfeder 13 eingreift, wenn sich das Schaltrad 9 in derjenigen Winkelposition befindet, in welche der Schlüssel 5 vollständig in den Schlüsselkanal 6 eingeführt ist. Die Rastvertiefung 15 bildet gegen die Kurvenbahn 10 hin eine Sperrflanke 15'. Deren Verlauf und die Form des in die Rastvertiefung 15 eingreifenden Endes des Stößels 6 sind so gewählt, daß Selbsthemmung vorhanden ist. Der Stößel 6 kann also nicht aus der Rastvertiefung 15 herausgeschoben werden, wenn auf das Schaltrad 9 ein Drehmoment im Uhrzeigersinn bei einer Blickrichtung gemäß der Figur ausgeübt wird. Ein solches Drehmoment tritt auf, wenn auf den Schlüssel 5 eine Kraft im Sinne eines Herausziehens aus dem Schlüsselkanal 4 ausgeübt wird.

Wenn der Stößel 6 in Eingriff mit der Rastvertiefung 15 ist, ist sein Mittelabschnitt 6' so weit aus dem Statorteil 12 gegen das Schaltrad 9 hin herausgeschoben, daß bei einer Erregung des Statorteils 12 die Verschiebung des Mittelabschnittes 6' in den Statorteil 12 hinein gerade so groß ist, daß der Stößel 6 aus der Rastvertiefung ausgehoben wird. Die Verschiebung ist also gleich der Tiefe der Rastvertiefung 15.

So lange die Maschine, welcher der Sicherheitsschalter 1 zugeordnet ist, sich in Betrieb befindet, wird der Stößel 6 von der Schraubenfeder 13 in Eingriff mit der Rastvertiefung 15 gehalten. In dieser Zeit kann der Schlüssel 5 nicht aus dem Schlüsselkanal 4 herausgezogen werden, da eine entsprechende Drehung des Schaltrades 9 vom Stößel 6 verhindert wird. Auch das Abschalten der Maschine führt noch nicht zu einer Freigabe des Schaltrades 9 und damit des Schlüssels 5. Erst wenn die Maschine zum Stillstand gekommen ist, wird der Statorteil 12 erregt und der Stößel 6 aus der Rastvertiefung 15 vom Elektromagneten herausgezogen. Dann kann der Schlüssel 5 aus dem Schlüsselkanal 4 hergezogen werden, wobei das Schaltrad 9 gedreht wird. Dabei läuft der Stößel 6 auf der Kurvenbahn 10 gegen deren hohes Ende hin wodurch der Stößel 6 entgegen der Kraft der Schraubenfeder 13 gegen den Schalter 8 hin bewegt wird und die im Steuerkreis der Maschine liegende Schaltstrecke zwangsläufig öffnet.

## Patentansprüche

1. Sicherheitsschalter (1) mit einem längsverschiebbaren Stößel (6) als Schalterbetätigungsglied, einem Schaltrad (9) mit einer wenigstens eine Sperrflanke (15') aufweisenden Kurvenbahn (10), an der eine vorgespannte Feder (13) das eine Stößelende in Anlage hält, einem Schlüssel (5), mittels dessen das Schaltrad (9) sowohl beim Einführen in einen Schlüsselkanal (4) als auch beim Herausziehen zwangsläufig drehbar ist, und einer einen Elektromagneten, dessen Statorteil (12) im Gehäuse (2) des Sicherheitsschalters (1) festgelegt ist, aufweisende Sperrvorrichtung, mittels deren der Schlüssel (5) für eine Verzögerungszeit gegen ein Herausziehen aus dem Schlüsselkanal (4) sicherbar ist, dadurch gekennzeichnet, daß ein Abschnitt (6') des Stößels (6) als Anker des ihn umfassenden Statorteils (12) des Elektromagneten (6', 12) ausgebildet ist.

2. Sicherheitsschalter nach Anspruch 1, dadurch gekennzeichnet, daß die Sperrflanke (15') durch eine Flanke einer Rastvertiefung (15) gebildet ist.

3. Sicherheitsschalter nach Anspruch 1 oder 2, dadurch gekennzeichnet, daß die Sperrflanke (15') und der mit ihr zusammenwirkende Bereich der Stößeloberfläche eine eine Selbsthemmung ergebende Form haben.

## Claims

1. Safety switch (1) having a longitudinally displaceable tappet (6) as a switch-operating member, a switch wheel (9) having a curved path (10) which has at least one blocking flank (15') and against which a pretensioned spring (13) maintains one end of the tappet in abutment, a key (5) by means of which the switch wheel (9) is positively rotatable both during insertion into a key duct (4) and during withdrawal, and a blocking device which has an electromagnet, of which the stator portion (12) is secured in the housing (2) of the safety switch (1), and by means of which blocking device the key (5) can be secured against withdrawal from the key duct (4) for a delay time, characterised in that a portion (6') of the tappet (6) is in the form of an armature for the stator portion (12) of the electromagnet (6', 12), which stator portion (12) surrounds it.

2. Safety switch according to claim 1, characterised in that the blocking flank (15') is formed by a flank of a detent recess (15).

3. Safety switch according to claim 1 or 2, characterised in that the blocking flank (15') and that region of the tappet surface which cooperates therewith have a shape producing self-locking.

## Revendications

1. Interrupteur de sécurité (1) avec un coulisseau (6) se déplaçant dans le sens longitudinal en tant qu'organe de commande d'interrupteur, une roue de commande (9) avec une trajectoire incurvée (10) présentant au moins un flanc de blocage (15'), sur laquelle un ressort (13) prétendu maintient une extrémité de coulisseau, une clé (5), au moyen de laquelle la roue de commande (9) peut tourner inévitablement aussi bien lors de l'introduction dans un canal de clé (4) que lorsqu'on la ressort, et un dispositif de serrage présentant un électroaimant, dont la partie stator (12) est fixée dans le boîtier (2) de l'interrupteur de sécurité (1), dispositif au moyen duquel la clé (5) peut être bloquée pour un temps de retard contre une extraction du canal de clé (4), caractérisé en ce qu'une partie (6') du coulisseau (6) est conçue comme induit de la partie stator (12) le contenant de l'électroaimant (6', 12).

2. Interrupteur de sécurité selon la revendication 1, caractérisé en ce que le flanc de blocage (15') est formé par un flanc d'une cavité d'arrêt (15).

3. Interrupteur de sécurité selon la revendication 1 ou 2, caractérisé en ce que le flanc de blocage (15') et la zone, agissant conjointement avec lui, de la surface du coulisseau ont une forme entraînant un blocage automatique.
